# EUROPÄISCHE PATENTSCHRIFT

(11) **EP 3 448 202 B1**
(45) Veröffentlichungstag und Bekanntmachung des Hinweises auf die Patenterteilung: **07.09.2022**
(21) Anmeldenummer: 17718363.9
(22) Anmeldetag: 19.04.2017
(51) Int. Cl.: A46D 3/05, A46D 9/02

(54) **VORRICHTUNG ZUM HERSTELLEN VON RUNDBÜRSTEN**
DEVICE FOR PRODUCING ROUND BRUSHES
DISPOSITIF POUR LA FABRICATION DE BROSSES RONDES

(30) Priorität: 27.04.2016 DE 102016107839
(43) Veröffentlichungstag der Anmeldung: 06.03.2019
(73) Patentinhaber: Borghi S.P.A., 41013 Castelfranco Emilia (MO) (IT)
(72) Erfinder: MAGNI, Ettore, 41013 Castelfranco Emilia (MO) (IT); FERRARI, Enzo, 41013 Castelfranco Emilia (IT)
(74) Vertreter: K & H Bonapat Patentanwälte Koch · von Behren & Partner mbB
(86) Internationale Anmeldenummer: PCT/EP2017/059268
(87) Internationale Veröffentlichungsnummer: WO 2017/186539

(56) Entgegenhaltungen:
- DE-A1-102011 015 060

## Beschreibung

Die Erfindung betrifft eine Vorrichtung zum Herstellen von Rundbürsten.

Rundbürsten werden dadurch hergestellt, dass ein Draht zuerst gefaltet und dann während eines Verdrillprozesses Borsten zwischen den sich verdrillenden Drahthälften eingeklemmt werden.

Solche Vorrichtung arbeiten mit extrem hohen Geschwindigkeiten, und der Draht muss aus einer linearen Form erst im Bereich seiner Mitte etwas eingeknickt werden, woraufhin ihn ein sich drehender Greifer erfassen kann. Die linearen Abschnitte des Drahts, die noch nicht gebogen sind, werden über Umlenkeinrichtungen in den Verdrillbereich gezogen, denn der sich drehende Greifer wird üblicherweise auch linear, quer zur Längserstreckung des umgebogenen Drahtes verfahren, sodass eine Drahtzuführung erfolgen muss.

Die Druckschrift DE 10 2011 015060 A1 beschreibt feine Vorrichtung zum Herstellen von Rundbürsten, die zwischen zwei Drahtabschnitten eines gefalteten Drahtes eingeklemmte Borsten aufweisen, mit motorisch angetriebenen Antriebsrollen, die den Draht in seiner Längsrichtung bewegen, einem quer zum Draht verfahrbaren Biegeteil, gegenüberliegenden Gegenhaltern, die voneinander beabstandet und die auf der zum Biegeteil entgegengesetzten Seite des Drahtes angeordnet sind, wobei das Biegeteil zwischen die Gegenhalter zugestellt werden kann und dabei den Draht zwischen sich und den Gegenhaltern zu einer V-Form oder U-Form biegt, um Drahthälften zu bilden, einer Borstenzuführeinrichtung zum Zuführen von Borsten an den umgebogenen Draht, und einem rotierenden Greifer, der den umgebogenen Draht erfassen und während der Zufuhr von Borsten verdrillen kann, um die Borsten im Draht zu verankern.

Aufgabe der Erfindung ist es, die verschiedenen Funktionen, die in einer Vorrichtung zum Herstellung von Rundbürsten erfüllt werden müssen, möglichst leicht einstellbar zu machen und eine individuelle Optimierung dieser verschiedenen Funktionen herbeizuführen.

Diese Aufgabe wird durch Anspruch 1 gelöst.

Die Längserstreckung oder Längsrichtung des Drahtes ist dabei die Richtung des Drahtes, wenn dieser noch nicht geknickt ist, sondern nur in die Vorrichtung zugeführt wird. Hier ist der Draht linear.

Die erfindungsgemäße Vorrichtung hat zwei gegenüberliegende Gegenhalter, die voneinander beabstandet sind und die dazu dienen, das Biegeteil zwischen sich aufzunehmen, wenn der Draht zum ersten Mal geknickt oder mittig etwas gebogen werden soll.

Erfindungsgemäß sind zusätzlich zu den gegenüberliegenden Gegenhaltern auch noch voneinander beabstandete Umklenkeinrichtungen, beispielsweise in Form von Schikanen, zur Anlage des Drahtes vorgesehen. Längs dieser Umlenkeinrichtungen werden die Drahthälften, nachdem der Draht in der Mitte gebogen oder gefaltet ist, geführt. Die Umlenkeinrichtungen bilden damit einen Übergang von den nicht gebogenen Drahtabschnitten der Drahthälften zu den quer zur Längsrichtung zum rotierbaren Greifer führenden Drahtabschnitten. An diesen Umlenkeinrichtungen liegt der Draht an, wenn er seine Richtung ändern muss, nämlich von der Längsrichtung zu der quer, fast 90° dazu verlaufenden Richtung zum Greifer.

Erfindungsgemäß sind Gegenhalter und die Umlenkeinrichtungen verschiedene Teile und nacheinander mit dem Draht in Kontakt bringbar. Dies ist im Stand der Technik nicht der Fall, denn hier sind Gegenhalter und Umlenkeinrichtungen immer dieselben Teile, die permanent mit dem Draht in Kontakt sind. Dadurch, dass Gegenhalter und Umlenkeinrichtungen jedoch erfindungsgemäß unterschiedliche Teile sind, können sie einzeln optimal auf ihre Funktionen angepasst werden. So sind die Gegenhalter perfekt auf das zwischen ihnen aufgenommene Biegeteil abgestimmt, um den Draht zwischen den Gegenhaltern und dem Biegeteil perfekt zu formen und zu klemmen. Auch die Umlenkeinrichtungen können optimiert werden. Die Umlenkeinrichtungen dienen nämlich dazu, einerseits den Draht umzulenken und andererseits dem Draht auch einen gewissen Widerstand entgegenzusetzen, damit das Drahtstück zwischen Greifer und Umlenkeinrichtung unter Spannung gehalten wird, wenn es verdrillt wird. Separate Bremseinrichtungen sind bei der Vorrichtung deshalb unnötig.

Die Gegenhalter und/oder die Umlenkeinrichtungen sind so verfahrbar, dass sie mit dem Draht in Kontakt und außer Kontakt gebracht werden können, um eine Biegeoberfläche für den Draht zu bilden, längs der der Draht bewegt und gebogen wird.

Die Umlenkeinrichtungen ebenso wie die Gegenhalter sind in Längsrichtung des nicht gebogenen Drahtes und/oder quer zur Längsrichtung verstellbar. Somit werden entweder die Gegenhalter zugestellt, um mit dem Draht in Kontakt zu kommen, oder die Umlenkeinrichtungen. Zuerst sind es im Verfahrensablauf die Gegenhalter, damit das Biegeteil zwischen die Gegenhalter drücken kann und den Draht biegt oder knickt. Anschließend kommen dann aber die Umlenkeinrichtungen in Einsatz, wenn die Gegenhalter weggefahren sind. Dann wird der in seiner Mitte geknickte oder gebogene Draht an die Umlenkeinrichtungen angelegt oder, umgekehrt, die Umlenkeinrichtungen gegen den Draht gefahren, sodass dann der rotierbare Greifer den Draht weiter abziehen kann und dieser Draht gegen die Umlenkeinrichtungen drückt.

Vorzugsweise kann der Draht immer in derselben Halterung bleiben, diese ist beispielsweise durch die Antriebsrollen definiert, während Gegenhalter und Umlenkeinrichtungen zugestellt werden. Das bedeutet, Gegenhalter und Umlenkeinrichtungen können im Wesentlichen dieselbe Wirkposition haben, wenn der Draht mit ihnen in Kontakt ist. Gegenhalter und Umlenkeinrichtungen werden nur abwechselnd in diese Wirkposition verfahren.

Die motorisch angetriebenen Antriebsrollen sind in Längsrichtung des Drahts außerhalb der Gegenhalter und Umlenkeinrichtungen angeordnet, d. h., sie nehmen diese zwischen sich auf, wenn sie in ihrer Wirkposition sind. Das bedeutet, die Antriebsrollen können Drahtmaterial in Richtung zu den Gegenhaltern und zu den Umlenkeinrichtungen drücken und transportieren.

Jede Antriebsrolle kann eine Gegenrolle haben und mit ihr ein Antriebsrollenpaar bilden, welches zwischen sich den Draht transportiert und, für den möglichst schlupffreien Transport, klemmt.

Außerhalb des Bereichs zwischen den Antriebsrollen kann eine motorisch angetriebene Hilfsantriebsrolle vorgesehen sein, die Draht von einem Vorrat zu den Antriebsrollen transportiert.

Darüber hinaus ist vorzugsweise zwischen der Hilfsantriebsrolle und der nächstgelegenen Antriebsrolle eine Draht-Schneideeinrichtung vorgesehen, um das Drahtstück, welches bearbeitet wird, vom Drahtvorrat abzuschneiden.

Eine einfache Gestaltung der Erfindung wird erreicht, wenn die Gegenhalter vorstehende, nebeneinander angeordnete Abschnitte eines einstückigen Biegebackens sind. Die Gegenhalter gehen damit an einem Verbindungssteg sozusagen ineinander über.

Das Biegeteil sollte in seiner äußeren Form der Form des Spalts zwischen den Gegenhaltern angepasst sein und komplementär ausgeformt sein. Natürlich muss noch ein geringer Spalt zur Aufnahme des Drahtes vorhanden sein, damit dieser nicht unnötig stark gequetscht wird.

Die Umlenkeinrichtungen sind gemäß der bevorzugten Ausführungsform der Erfindung als Schikanen mit einer bogenförmigen Biegeoberfläche für den Draht ausgebildet. Insbesondere sollte die Biegeoberfläche als Gleitfläche für den Draht ausgebildet sein. Rollen sind hier nicht nötig und sogar nachteilig.

Eine besondere Ausführungsform der Erfindung sieht vor, dass die Antriebsrollen so angesteuert werden, dass sie während des Verdrillens des Drahtes, insbesondere während des gesamten Verdrillprozesses, Drahtabschnitte aufeinander zu und in Richtung zum Greifer drücken. Das bedeutet, die Vortriebskraft des Greifers ist vorzugsweise nicht ausreichend, um den Draht beim Drillen weiterzutransportieren, d. h. nicht verdrillte Abschnitte der Enden der Drahthälften heranzutransportieren. Dies übernehmen die Antriebsrollen, die in diesem Verfahrenszustand auch noch Draht zu den Biegeoberflächen transportieren.

Es kann eine Nachbearbeitungsstation vorgesehen sein, in die der verdrillte Draht einsetzbar ist und die den Draht weiterverdrillt und/oder außenseitig die Borsten schneidet.

Eine besonders effektive Vorrichtung ergibt sich dann, wenn die Nachbearbeitungsstation einen feststehenden Greifer hat, der die freien Enden der Drahthälften erfassen kann. Die Vorrichtung ist drehbar oder schwenkbar, z. B. hat sie eine drehbare Basis, an der mehrere rotierbare Greifer befestigt sind. Durch Drehen wird ein gerade im Einsatz gewesener rotierbarer Greifer zusammen mit dem gerade verdrillten Draht, den er noch erfasst, aus einer Zuführstation (das ist die Station mit Gegenhalter und Antriebsrollen) in die Nachbearbeitungsstation überführt. Dort wird der gerade verdrillte Draht vom feststehenden Greifer erfasst, wobei für das weitere Verdrillen der rotierende Greifer in Drehung versetzbar ist. Alternativ hierzu kann natürlich auch der feststehende Greifer losgelassen werden, d. h. mit dem rotierenden Greifer über den Draht mit in Bewegung versetzt werden, sodass außenseitig ein Messer entlang der Borsten verfahren werden kann, um sie abzuschneiden.

Weitere Merkmale und Vorteile der Erfindung ergeben sich aus der nachfolgenden Beschreibung und aus den nachfolgenden Zeichnungen, auf die Bezug genommen wird.

In den Zeichnungen zeigen:
- Figur 1 eine schematische Ansicht einer erfindungsgemäßen Vorrichtung zum Herstellen von Rundbüsten,
- Figur 2 den bei der erfindungsgemäßen Vorrichtung eingesetzten Gegenhalter samt Biegeteil,
- Figur 3 den rotierbaren Greifer beim ersten Erfassen des geknickten Drahts,
- Figur 4 einen nachfolgenden Schritt, bei dem der Greifer bereits einen Teil des Drahtes verdrillt hat,
- Figur 5 einen nachfolgenden Schritt in der erfindungsgemäßen Vorrichtung, bei dem die Rundbürste fast komplett gedreht ist,
- Figur 6 die erfindungsgemäße Vorrichtung, die in dieser Ausführungsform mit einer Nachbearbeitungsstation ausgeführt ist, und
- Figur 7 eine weitere Variante der erfindungsgemäßen Vorrichtung, bei der die Nachbearbeitungsstation mit einem Fräser oder Gegenmesser zum Bearbeiten der Borsten ausgebildet ist.

In Figur 1 ist eine Vorrichtung 10 zum Herstellen von Rundbürsten dargestellt. Hierzu ist ein stilisiert dargestellter Vorrat 12 für Draht vorhanden, von dem Draht abgezogen und in die Vorrichtung hineintransportiert wird. In Drahtzuführrichtung sind eine motorisch angetriebene Hilfsantriebsrolle 14 und eine Gegenrolle 16, die ein Hilfsantriebsrollenpaar bilden, vorgesehen. Hier können eine oder beide Rollen antreibbar sein. Zwischen den Rollen 14, 16 wird der Draht hinzugeführt. Nach dem Hilfsantriebsrollenpaar ist ein verstellbares Messer 18 vorhanden, welches ein ausreichend langes Stück Draht, wie später noch erläutert wird, abschneidet.

Eine Führung 20 ist dazu da, als Gegenmesser zu fungieren und gleichzeitig den Draht zu führen. Nach der Führung 20 ist ein erstes Antriebsrollenpaar mit einer ersten motorisch angetriebenen Antriebsrolle 22 sowie einer Gegenrolle 24 angeordnet, die zwischen sich den Draht aufnehmen. Ein davon deutlich beabstandetes zweites Antriebsrollenpaar umfasst eine zweite motorisch angetriebene Antriebsrolle 26 sowie eine Gegenrolle 28, die das freie Ende des Drahtes 30 aufnehmen und beispielsweise bis zu einem Anschlag 32 verfahren. Der Anschlag 32 ist, wie mit den Pfeilen 34 angedeutet, verstellbar, um die Länge des Drahtstücks zwischen dem Messer 18 und dem Anschlag 32 variabel einstellen zu können.

Der Draht 30 verläuft zwischen dem ersten und dem zweiten Antriebsrollenpaar und auch bis zum Hilfsantriebsrollenpaar linear, wie in Figur 1 gut zu sehen ist.

Um den Draht 30 zu biegen, sind die folgenden Einrichtungen vorgesehen. Ein quer zur Drahtlängsrichtung oder Drahtlängserstreckung (Linearerstreckung im ungebogenen Zustand gemäß Figur 1) hin- und herverfahrbares Biegeteil 38 hat einen Zapfen 40.

Dieser Zapfen 40 ist dem Draht 30 zugewandt. Auf der zum Zapfen 40 entgegengesetzten Seite des Drahtes, dem Zapfen also gegenüberliegend, ist ein einstückiger Biegebacken 42 vorgesehen, der zwei voneinander beabstandete Gegenhalter 44 umfasst, die durch einen Steg 46 einstückig miteinander verbunden sind und zwischen sich einen Spalt 48 bilden. Die freien Enden der Gegenhalter verlaufen jeweils über einen Bogen 50, der sich über im Wesentlichen 90° erstreckt, von der Längsrichtung des Drahtes 30 bis zu dem Spalt 48, wo der Bogen dann im Wesentlichen in einen Abschnitt übergeht, der 90° zur Längsrichtung des Drahts 30 verläuft.

Darüber hinaus sind zwei Umlenkeinrichtungen 52, 54 vorgesehen, die in einer oder mehreren Richtungen verstellbar ausgebildet sind und die ebenfalls zwischen den Antriebsrollenpaaren liegen. Diese Umlenkeinrichtungen 52, 54 werden, wie später noch erläutert wird, beim Verdrillen des Drahtes eingesetzt.

Symbolisch dargestellt ist eine Borstenzuführeinrichtung 56, welche Borsten 58 trägt, die nacheinander zwischen den Drahthälften, die gebildet werden, aufgenommen und verklemmt werden.

Sowohl die Gegenhalter 42, d. h. das gesamte Biegeteil 38, als auch die Umlenkeinrichtungen 52, 54 sind verfahrbar, sodass sie nacheinander in Aktion treten und nacheinander vom Draht 30 beaufschlagt werden, um seine Biegung zu steuern.

In Figur 1 sind die motorisch verfahrbaren Umlenkeinrichtungen 52, 54 außer Eingriff mit dem Draht und nicht in Funktion. Die Gegenhalter 44 sind jedoch in Funktion, wie in Figur 2 erläutert werden wird.

Aus der in Figur 1 dargestellten Position wird das Biegeteil 38 in Richtung zum Biegebacken 42 in Pfeilrichtung verfahren, sodass der Zapfen 40 den Draht im Bereich seiner Mitte, d. h. bezogen auf die Längserstreckung, erfasst und zwischen die Gegenhalter 44 drückt, wie in Figur 2, oben, dargestellt. Nachdem der Zapfen 40 komplementär zur Ausnehmung bzw. zum Spalt 48 ausgeführt ist wird die Form des umgebogenen oder geknickten Abschnitts des Drahtes 30 sehr genau erzeugt (siehe Figur 2). Anschließend wird sowohl das Biegeteil 38 nach außen gefahren, als auch der Biegebacken 42 mit den Gegenhaltern 44, wie in Figur 2, unten, mit den Pfeilen dargestellt. Der Draht 30 hat dann eine Biege- oder Knickstelle in seiner Mitte.

Nach dem seitlichen Verfahren des Biegebackens 42 wird dieser vorzugsweise auch noch in oder aus der Zeichenebene herausgefahren, um den Weg freizumachen für einen seitlich zuzustellenden Greifer 60, der durch einen Motor in Drehung versetzt werden kann und der zudem längs einer Führung 62 motorisch verfahrbar ist. Die Führung 62 erstreckt sich im Wesentlichen senkrecht zur Längsrichtung des Drahtes 30, immer bezogen auf den Zustand des Drahtes in Figur 1.

Der Greifer erfasst das sogenannte Auge 64, d. h. die Knickstelle oder Biegestelle an seiner Spitze und klemmt diese.

Vor oder nach dem Erfassen des Auges 64 durch den Greifer 60 werden die Umlenkeinrichtungen 52, 54 in ihre Wirkposition gemäß Figur 3 verfahren. Diese Wirkposition entspricht in etwa der Wirkposition der Gegenhalter 44 in Figur 1 und Figur 2 oben.

Die Umlenkeinrichtungen 52, 54 können aber auch von der Seite, d. h. in Zeichenebene oder aus der Zeichenebene heraus verfahren werden.

Die Umlenkeinrichtungen 52, 54 sind mit einer bogenförmigen Biegeoberfläche 66 ausgebildet, die als Gleitfläche wirkt und entlang der der Draht gezogen wird, wenn der Greifer 60 das Auge 64 in Drehung versetzt und gleichzeitig in Pfeilrichtung nach rechts zieht (siehe Figur 3). Dann wandern die linearen Drahtabschnitte der beiden Drahthälften an ihren bogenförmigen Biegeoberflächen 66 entlang und werden in den Zwischenraum zwischen den Umlenkeinrichtungen 52, 54 gezogen und dabei auch gebogen.

Die bogenförmige Biegeoberfläche verläuft somit über im Wesentlichen 90°.

Zusätzlich können hier seitliche Begrenzer, durch Rollen dargestellt, vorhanden sein, die ein Abrutschen des Drahtes von der jeweiligen Biegeoberfläche 66 verhindern.

Anschließend wird gemäß Figur 4 der Draht weitergezogen, gleichzeitig wird er verdrillt und gleichzeitig werden die Borsten zwischen die Drahthälften eingebracht und dort beim Verdrillen geklemmt.

Während des Verdrillvorgangs werden die Antriebsrollen 22, 26 in Bewegung versetzt, wobei sie Drahtmaterial von den beiden nicht gebogenen Enden der Drahthälften aufeinander zu in Richtung zu den Umlenkeinrichtungen 52, 54 und damit zum den Draht ziehenden Greifer 60 drücken. Dies ist deshalb notwendig, weil die Vorschubkraft des Greifers zum Drahtabzug zu gering ist, um die Reibung des Drahts an den Biegeoberflächen 66 selbst zu überwinden.

Der Antrieb des Greifers 60 zum Drehen ist insbesondere drehmomentgesteuert, er kann durch einen Servomotor erreicht werden. Darüber hinaus nutzen vorzugsweise sämtliche angetriebenen Antriebsrollen ebenfalls Servomotoren, die sehr gut bezüglich ihrer Geschwindigkeit eingestellt werden können.

Beim Einfahren des Drahtes in Figur 1 wird im Übrigen darauf geachtet, dass die Umfangsgeschwindigkeit der Antriebsrollen 22, 26 gleich groß ist wie die Umfangsgeschwindigkeit der Hilfsantriebsrolle 14, um keine Stauchung oder kein Ziehen des Drahtes 30 zu verursachen.

Die Umlenkeinrichtungen 52, 54 sind sehr einfach ausgeführt, sie enthalten gehärtete Oberflächen, sind damit sehr einfach aus Stahl herzustellen und vor allem sehr robust.

Dies gilt auch für das Biegeteil und den Biegebacken. Diese Teile sind ebenfalls sehr einfach herstellbar, vor allem sind sie auch sehr einfach an die gewünschte optimale Form anpassbar. Nicht jeder Draht muss ein identisch ausgebildetes Auge haben, vielmehr ist es sinnvoll, dieses Auge optimal zu gestalten, je nach Drahtdicke usw. Diese Anpassung erfolgt durch optimal gestaltete Zapfen 40 und Gegenhalter 44 samt Spalt 48.

In Figur 5 ist das Ende des Verdrillprozesses zu sehen. Bis zum Ende haben die Antriebsrollen 22, 26 den Draht in Richtung Greifer 60 gedrückt, bis der Draht außer Eingriff mit ihm kommt.

Das Besondere an der Vorrichtung ist auch, dass das Verdrillen mit dem Greifer 60 nicht bis in den endgültigen Verdrillzustand der Rundbürste erfolgt. Vielmehr wird eine sehr leicht gedrillte Spirale erzeugt, die nachverdrillt wird, um die notwendige und gewünschte Verdrehung der Drahthälften zu erreichen und die richtige Spannung zu erzeugen. Es reicht gerade aus, dass die Borsten nicht aus dem verdrillten Draht herausfallen, bevor die Rundbürste nachgearbeitet wird.

Die Vorrichtung kann optional mit einer Nachbearbeitungsstation ausgestattet sein, in der die Borsten beispielsweise geschnitten werden (siehe Figur 7), wo ein Fräser oder ein Messer 70 entlang der fast fertigen Bürste verfahren wird, während die gedreht wird. Darüber hinaus kann in der Nachbearbeitungsstation, die das Bezugszeichen 72 trägt, auch eine zusätzliche Verdrillung erfolgen, wie bereits angedeutet.

Die Vorrichtung hat, damit der bereits verdrillte Draht nicht mehr neu gefasst werden muss, eine drehbare Führung, beispielsweise eine Trommel, auf der der Greifer 60 beweglich ist. Hier ist eine Basis 76 zu sehen, die auf der Führung 74 bewegt wird. Längs der Basis 76 wird dann der Greifer 60 in Längsrichtung verfahren. Auf der Führung 74 sitzen mehrere rotierbare Greifer 60, die in verschiedene Stationen ein- und ausgetaktet werden können. Die in Figur 6 obere Station ist die Zuführstation, die gerade im Hinblick auf Figur 1 erläutert wurde. Eine Zwischenhalterung 78 haltert das freie Ende des verdrillten Drahtes, wenn dieser aus den Umlenkeinrichtungen 52, 54 herausgezogen ist. Anschließend wird die Vorrichtung gedreht, d. h., die Führung 74 oder die Basis 76 selbst wird gedreht, sodass der drehbare Greifer 60 in einer Nachbearbeitungsstation 72 samt Zwischenhalterung 78 und Draht 30 gelangt. Hier sitzt ein feststehender Greifer 80, der die freien Enden des Drahtes 30 erfasst. Der Greifer 80 ist in Linearrichtung zustellbar, wie die Figuren 6 und 7 zeigen. Wenn der Greifer 80 die freien Enden erfasst hat, kann der Greifer 60 wieder drehen, sodass eine Verdrillung möglich ist. Natürlich könnte der Greifer 80 auch mitdrehen, dies ist für die Nachbearbeitung durch Schneiden sogar sinnvoll.

Während in der Nachbearbeitungsstation 72 die Bürste vervollständigt wird, wird in der Zuführstation bereits die nächste Bürste hergestellt.

## Patentansprüche

1. Vorrichtung zum Herstellen von Rundbürsten, die zwischen zwei Drahtabschnitten eines gefalteten Drahtes eingeklemmte Borsten aufweisen, mit
- motorisch angetriebenen Antriebsrollen (22,24), die den Draht (30) in seiner Längsrichtung bewegen,
- einem quer zum Draht (30) verfahrbaren Biegeteil (38),
- gegenüberliegenden Gegenhaltern (44), die voneinander beabstandet und die auf der zum Biegeteil (38) entgegengesetzten Seite des Drahtes (30) angeordnet sind,
- wobei das Biegeteil (38) zwischen die Gegenhalter (44) zugestellt werden kann und dabei den Draht (30) zwischen sich und den Gegenhaltern (44) zu einer V- oder U-Form biegt, um Drahthälften zu bilden,
- einer Borstenzuführeinrichtung (56) zum Zuführen von Borsten (58) an den umgebogenen Draht (30), und
- einem rotierenden Greifer (60), der den umgebogenen Draht (30) erfassen und während der Zufuhr von Borsten (58) verdrillen kann, um die Borsten (58) im Draht (30) zu verankern,
wobei voneinander beabstandete Umlenkeinrichtungen (52,54) zur Anlage des Drahtes (30) vorgesehen sind, längst der die Drahthälften geführt werden, wobei die Umlenkeinrichtungen (52,54) einen Übergang von nicht gebogenen Drahtabschnitten der Drahthälften zu den quer zur Längsrichtung zum rotierbaren Greifer (60) führenden Drahtabschnitten bilden,
**dadurch gekennzeichnet, dass** die Gegenhalter (44) und die Umlenkeinrichtungen (52,54) verschiedene Teile sind und nacheinander mit dem Draht (30) in Kontakt bringbar sind, insbesondere dass die Gegenhalter (44) und/oder die Umlenkeinrichtungen (52,54) so verfahrbar sind, dass sie mit dem Draht (30) in Kontakt und außer Kontakt gebracht werden können, um eine Biegeoberfläche für den Draht (30) zu bilden, längs der der Draht (30) bewegt und gebogen wird.

2. Vorrichtung nach Anspruch 1, **dadurch gekennzeichnet, dass** die Umlenkeinrichtungen (52,54) in Längsrichtung des nicht gebogenen Drahtes (30) und/oder quer zur Längsrichtung verstellbar sind.

3. Vorrichtung nach Anspruch 1 oder 2, **dadurch gekennzeichnet, dass** die Gegenhalter (44) in Längsrichtung des nicht gebogenen Drahtes (30) und/oder quer zur Längsrichtung verstellbar sind.

4. Vorrichtung nach einem der Ansprüche 1-3, **dadurch gekennzeichnet, dass** die Gegenhalter (44) und die Umlenkeinrichtungen (52,54) im Wesentlichen dieselbe Wirkposition haben, wenn der Draht (30) mit ihnen in Kontakt ist und abwechselnd in die Wirkposition verfahrbar sind.

5. Vorrichtung nach einem der vorhergehenden Ansprüche, **dadurch gekennzeichnet, dass** zwischen den motorisch angetriebenen Antriebsrollen(22,26) die Gegenhalter (44) und die Umlenkeinrichtungen (52,54) angeordnet sind, zumindest wenn sie in ihrer Wirkposition sind, in der der Draht (30) die Gegenhalter (44) bzw. die Umlenkeinrichtungen (52,54) kontaktiert.

6. Vorrichtung nach einem der vorhergehenden Ansprüche, **dadurch gekennzeichnet, dass** jede angetriebene Antriebsrolle (22,26) mit einer Gegenrolle (24,28) ein Antriebsrollenpaar bildet, welches zwischen sich den Draht (30) transportiert.

7. Vorrichtung nach einem der vorhergehenden Ansprüche, **dadurch gekennzeichnet, dass** zumindest eine motorisch angetriebene Hilfsantriebrolle (14) vorgesehen ist, die Draht (30) von einem Vorrat zu den Antriebsrollen (22,26) transportiert.

8. Vorrichtung nach einem der vorhergehenden Ansprüche, **dadurch gekennzeichnet, dass** die Gegenhalter (44) vorstehende, nebeneinander angeordnete Abschnitte eines einstückigen Biegebackens (42) sind.

9. Vorrichtung nach Anspruch 8, **dadurch gekennzeichnet, dass** das Biegeteil (38) in seiner äußeren Form der Form des Spalts (48) zwischen den Gegenhaltern (44) angepasst und komplementär ausgeformt ist.

10. Vorrichtung nach einem der vorhergehenden Ansprüche, **dadurch gekennzeichnet, dass** die Umlenkeinrichtungen (52,54) als Schikanen mit einer bogenförmigen Biegeoberfläche für den Draht (30) ausgebildet sind, insbesondere indem die Biegeoberfläche als Gleitfläche für den Draht (30) ausgebildet ist.

11. Vorrichtung nach einem der vorhergehenden Ansprüche, **dadurch gekennzeichnet, dass** die Antriebsrollen (22,26) so angesteuert werden, dass sie während des Verdrillens des Drahtes (30) durch den Greifer (60) Drahtabschnitte aufeinander zu und in Richtung zum Greifer (60) drücken.

12. Vorrichtung nach einem der vorhergehenden Ansprüche, **dadurch gekennzeichnet, dass** eine Nachbearbeitungsstation (72) vorgesehen ist, in die der verdrillte Draht (30) einsetzbar ist und die den Draht (30) weiter verdrillt und/oder die Borsten (58) außenseitig schneidet.

13. Vorrichtung nach Anspruch 12, **dadurch gekennzeichnet, dass** die Nachbearbeitungsstation (72) einen feststehenden Greifer (80) hat, der die freien Enden der Drahthälften erfassen kann, wobei die Vorrichtung (10) eine drehbare Basis (76) hat, an der mehrere rotierbare Greifer (60) befestigt sind, wobei durch Drehen der Basis (76) ein rotierbarer Greifer (60) zusammen mit dem gerade verdrillten Draht (30) aus einer Zuführstation, in der die Gegenhalter (44) und die Antriebsrollen (22,26) sitzen, in die Nachbearbeitungsstation (80) überführbar ist, wo der gerade verdrillte Draht (30) vom feststehenden Greifer (80) erfasst werden kann, wobei für das weitere Verdrillen der rotierende Greifer (60) in Drehung versetzbar ist.

## Claims

1. Apparatus for producing round brushes having bristles clamped between two wire sections of a folded wire, comprising
- motor-driven drive rollers (22, 24) which move the wire (30) in its longitudinal direction,
- a bending part (38) movable transversely to the wire (30),
- opposing counter-holders (44) which are spaced apart from one another and which are arranged on the side of the wire (30) opposite to the bending part (38),
- said bending member (38) being adapted to be fed between said counter-holders (44), thereby bending said wire (30) between itself and said counter holders (44) into a V- or U-shape to form wire halves,
- a bristle feeding device (56) for feeding bristles (58) to the bent wire (30), and
- a rotating gripper (60) configured to grip the bent wire (30) and twist it during the feeding of bristles (58) to anchor the bristles (58) in the wire (30), wherein spaced-apart deflection mechanisms (52, 54) are provided for engaging the wire (30) and along which the wire halves are guided, the deflection mechanisms (52,54) forming a transition from non-bent wire portions of the wire halves to the wire portions guided transversely of the longitudinal direction to the rotating gripper (60), **characterized in that** the counter-holders (44) and the deflecting mechanisms (52, 54) are different parts and can be brought into contact with the wire (30) one after the other, in particular that the counter-holders (44) and/or the deflecting mechanisms (52, 54) can be moved in such a way, that they can be brought into and out of contact with the wire (30) in order to form a bending surface for the wire (30) along which the wire (30) is moved and bent.

2. Apparatus according to claim 1, **characterized in that** the deflecting mechanisms (52,54) are adjustable in the longitudinal direction of the non-bent wire (30) and/or transversely to the longitudinal direction.

3. Apparatus according to claim 1 or 2, **characterized in that** the counter-holders (44) are adjustable in the longitudinal direction of the non-bent wire (30) and/or transversely to the longitudinal direction.

4. Apparatus according to one of claims 1 to 3, **characterized in that** the counter-holders (44) and the deflecting mechanisms (52, 54) have substantially the same operative position when the wire (30) is in contact with them and are alternately movable into their operative position.

5. Apparatus according to one of the preceding claims, **characterized in that** the counter-holders (44) and the deflecting mechanisms (52, 54) are arranged between the motor-driven drive rollers (22, 26), at least when they are in their operative position, in which the wire (30) respectively contacts the counter-holders (44) and the deflecting mechanisms (52, 54).

6. Apparatus according to one of the preceding claims, **characterized in that** each driven drive roller (22,26) forms a drive roller pair with a counter-roller (24,28), which transports the wire (30) between them.

7. Apparatus according to one of the preceding claims, **characterized in that** at least one motor-driven auxiliary drive roller (14) is provided, which transports wire (30) from a supply to the drive rollers (22,26).

8. Apparatus according to one of the preceding claims, **characterized in that** the counter-holders (44) are protruding, juxtaposed portions of a one-piece bending jaw (42).

9. Apparatus according to claim 8, **characterized in that** the outer shape of the bending part (38) is adapted to the shape of the gap (48) between the counter-holders (44) and is shaped in a complementary manner.

10. Apparatus according to one of the preceding claims, **characterized in that** the deflecting mechanisms (52,54) are designed as baffles with an arcuate bending surface for the wire (30), in particular **in that** the bending surface is designed as a sliding surface for the wire (30).

11. Apparatus according to one of the preceding claims, **characterized in that** the drive rollers (22, 26) are controlled to push wire sections toward each other and toward the gripper (60) during twisting of the wire (30) by the gripper (60).

12. Apparatus according to one of the preceding claims, **characterized in that** a finishing station (72) is provided into which the twisted wire (30) can be inserted, and which further twists the wire (30) and/or cuts the bristles (58) on the outside.

13. Apparatus according to claim 12, **characterized in that** the finishing station (72) has a fixed gripper (80) capable of gripping the free ends of the wire halves, the apparatus (10) having a rotatable base (76) to which a plurality of rotatable grippers (60) are attached, wherein by rotating the base (76) a rotatable gripper (60) together with the just twisted wire (30) is transferable from a feed station in which the counter-holders (44) and the drive rollers (22, 26) are located, into the finishing station (80), where the just twisted wire (30) can be gripped by the stationary gripper (80), the rotatable gripper (60) being rotatable for further twisting.

## Revendications

1. Dispositif pour la fabrication de brosses rondes qui présentent des poils serrés entre deux segments de fil métallique d'un fil métallique plié, comportant
des galets d'entraînement entraînés par moteur (22, 24) qui déplacent le fil métallique (30) dans sa direction longitudinale,
une pièce de pliage (38) pouvant se déplacer transversalement au fil métallique (30),
des contre-appuis (44) opposés, qui sont espacés l'un de l'autre et qui sont disposés sur le côté du fil métallique (30) opposé à la pièce de pliage (38), la pièce de pliage (38) pouvant être avancée entre les contre-appuis (44), pliant ainsi le fil métallique (30) entre elle et les contre-appuis (44) en une forme de V ou de U pour former des moitiés de fil métallique,
un moyen d'amenée de poils (56) pour l'amenée de poils (58) au fil métallique (30) plié et
un grappin rotatif (60) qui peut saisir le fil métallique plié (30) et le torsader pendant l'amenée de poils (58) afin d'ancrer les poils (58) dans le fil métallique (30),
dans lequel des moyens de déviation (52, 54) espacés l'un de l'autre sont prévus pour l'appui du fil métallique (30), le long duquel les moitiés de fil métallique sont guidées, les moyens de déviation (52, 54) formant une transition entre les segments de fil métallique non pliés des moitiés de fil métallique et les segments de fil métallique menant au grappin rotatif (60) transversalement à la direction longitudinale,
**caractérisé en ce que** les contre-appuis (44) et les moyens de déviation (52, 54) sont des pièces différentes et peuvent être amenés successivement en contact avec le fil métallique (30), en particulier **en ce que** les contre-appuis (44) et/ou les moyens de déviation (52, 54) peuvent être déplacés de manière à être amenés en contact et hors de contact avec le fil métallique (30) afin de former une surface de pliage pour le fil métallique (30), le long de laquelle le fil métallique (30) est déplacé et plié.

2. Dispositif selon la revendication 1, **caractérisé en ce que** les moyens de déviation (52, 54) sont réglables dans la direction longitudinale du fil métallique (30) non plié et/ou transversalement à la direction longitudinale.

3. Dispositif selon la revendication 1 ou 2, **caractérisé en ce que** les contre-appuis (44) sont réglables dans la direction longitudinale du fil métallique (30) non plié et/ou transversalement à la direction longitudinale.

4. Dispositif selon l'une des revendications 1 à 3, **caractérisé en ce que** les contre-appuis (44) et les moyens de déviation (52, 54) ont sensiblement la même position active lorsque le fil métallique (30) est en contact avec eux et peuvent être déplacés alternativement vers la position active.

5. Dispositif selon l'une des revendications précédentes, **caractérisé en ce que** les contre-appuis (44) et les moyens de déviation (52, 54) sont disposés entre les galets d'entraînement entraînés par moteur (22, 26), au moins lorsqu'ils sont dans leur position active dans laquelle le fil métallique (30) est en contact avec les contre-appuis (44) ou les moyens de déviation (52, 54).

6. Dispositif selon l'une des revendications précédentes, **caractérisé en ce que** chaque galet d'entraînement entraîné (22, 26) forme avec un contre-galet (24, 28) une paire de galets d'entraînement qui transportent entre eux le fil métallique (30).

7. Dispositif selon l'une des revendications précédentes, **caractérisé en ce qu'**il est prévu au moins un galet d'entraînement auxiliaire entraîné par moteur (14), qui transporte le fil métallique (30) vers les galets d'entraînement (22, 26) depuis une réserve.

8. Dispositif selon l'une des revendications précédentes, **caractérisé en ce que** les contre-appuis (44) sont des parties saillantes juxtaposées d'une mâchoire de pliage d'une seule pièce (42).

9. Dispositif selon la revendication 8, **caractérisé en ce que** la forme extérieure de la pièce de pliage (38) est adaptée à la forme de la fente (48) entre les contre-appuis (44) et présente une forme complémentaire.

10. Dispositif selon l'une des revendications précédentes, **caractérisé en ce que** les moyens de déviation (52, 54) sont réalisés sous la forme de chicanes avec une surface de pliage en forme d'arc pour le fil métallique (30), la surface de pliage étant en particulier conformée sous la forme d'une surface de glissement pour le fil métallique (30).

11. Dispositif selon l'une des revendications précédentes, **caractérisé en ce que** les galets d'entraînement (22, 26) sont commandés de manière à pousser des segments de fil métallique l'un vers l'autre et en direction du grappin (60) pendant le torsadage du fil métallique (30) par le grappin (60).

12. Dispositif selon l'une des revendications précédentes, **caractérisé en ce qu'**il est prévu un poste de post-traitement (72) dans lequel le fil métallique torsadé (30) peut être inséré et qui continue à torsader le fil métallique (30) et/ou coupe les poils (58) côté extérieur.

13. Dispositif selon la revendication 12, **caractérisé en ce que** le poste de finition (72) comporte un grappin fixe (80) qui peut saisir les extrémités libres des moitiés de fil métallique, le dispositif (10) comportant une base rotative (76) à laquelle sont fixés plusieurs grappins rotatifs (60), dans lequel, par rotation de la base (76), un grappin rotatif (60) peut être transféré, avec le fil métallique (30) tout juste torsadé, depuis un poste d'amenée, dans lequel se trouvent les contre-appuis (44) et les galets d'entraînement (22, 26), au poste de finition (80) où le fil métallique (30) tout juste torsadé peut être saisi par le grappin fixe (80), le grappin rotatif (60) pouvant être mis en rotation pour continuer à torsader.
